# EUROPÄISCHE PATENTSCHRIFT

(11) **EP 0 281 498 B1**
(45) Veröffentlichungstag und Bekanntmachung des Hinweises auf die Patenterteilung: **10.03.1993**
(21) Anmeldenummer: 88730011.9
(22) Anmeldetag: 15.01.1988
(51) Int. Cl.: B65H 20/02, B65H 5/06

(54) **Vorrichtung für den Papiertransport von Einzelblättern und/oder Endlosbahnen in Büromaschinen, insbesondere in Matrixdruckern**
Driving device for sheets and/or webs in an office printer, particularly a matrix printer
Dispositif de transport de feuilles et/ou de bandes dans des machines de bureau, en particulier des imprimantes matrix

(30) Priorität: 24.02.1987 DE 3705857
(43) Veröffentlichungstag der Anmeldung: 07.09.1988
(73) Patentinhaber: MANNESMANN Aktiengesellschaft, 40027 Düsseldorf (DE)
(72) Erfinder: Gomoll, Günter, Dipl.-Ing.(FH), D-7916 Nersingen/Leibi (DE); Hauslaib, Wolfgang, Dipl.-Ing.(FH), D-7907 Langenau (DE)
(74) Vertreter: Presting, Hans-Joachim, Dipl.-Ing.

(56) Entgegenhaltungen:
- CH-A- 456 649
- DE-A- 2 406 053
- DE-A- 2 430 929
- DE-C- 253 360
- GB-A- 2 016 424
- NL-A- 7 106 485
- "druck print" 2/1983 Seite 86-90.

## Beschreibung

Die Erfindung betrifft eine Vorrichtung für den Papiertransport von Einzelblättern und/oder Endlosbahnen in Büromaschinen, insbesondere in Matrixdruckern, mit in Seitenplatinen eines Rahmens, drehbar gelagerten und zumindest einzeln angetriebenen Friktionswalzen, die paarweise vorgesehen sind und die ein Längen-/Durchmesser-Verhältnis von 30 : 1 bis 50 : 1 aufweise, und aufgrund ihrer Lagerstützkräfte im Rahmen positiv bzw. negativ verlaufende Biegelinien von ersten und zweiten Andrückwalzen aufweisen, indem an einer der Andrückwalzen im Mittenbereich eine Stützkraft angreift, derart, daß beide Biegelinen annähernd parallel verlaufen.

Bei Druckern mit 80 bis 136 Zeichen pro Zeile (d.h. z.B 10 Zeichen pro Zoll) und größeren Zeilenlängen ergeben sich große Abstände der Seitenplatinen, in denen die Friktionswalzen drehgelagert sind. Dementsprechend ergeben sich lange und dünne Friktionswalzen. Die Folge davon ist, daß die Andruckkräfte zur Walzenmitte hin stark abnehmen. Ein eingelegtes Einzelblatt wird durch diese Verhältnisse schief eingezogen.

Der Stand der Technik sieht hierzu einzelne, gefederte Rollen vor, die lange dünne Andrückwalzen ersetzen. Derartig gefederte Einzelrollen führen jedoch dann nicht zu einem geraden Einzug des Papiers, wenn diese Rollen von der Bedienungsperson beliebig verstellt werden können und daher meistens asymmetrisch liegen.

Gemäß einer Veröffentlichung "druck print 2/1983", Seite 86, ist es bekannt, für die Farbübertragung im Tiefdruck einen Biegepresseur gegenüber einer Stützwalze anzuordnen, der mit Druckluft arbeitet. Bei Einspeisung mit Preßluft expandiert die Kammer des Biegepresseurs und belastet eine innere Büchse, welche über zwei Lager gegen den frei um die Mittelachse drehenden Presseurmantel drückt und eine Deformierung desselben bewirkt. Der Verlauf der Mittelachse im belasteten Zustand ist damit gegensinnig zum Verlauf der Achse der Stützwalze. Diese Einrichtung erfordert somit Druckluft und einen Presseurmantel. Diese Drucktechnik gestattet einen gleichmäßigen Spalt oder einen konstanten Anpreßdruck über die gesamte Drucklinie, was jedoch unter einem höheren Aufwand erzwungen wird.

Eine andere vorbekannte Lösung für Fernschreiber (DE-A-24 06 053) benutzt eine Gummiwalze mit einzeln federnd angeordneten Andrückrollen.

Eine weitere bekannte Lösung (DE-PS 253 360) benutzt eine Reihe von Andrückrollen, die zur Druckwalze unterschiedlich angetrieben werden. Eine ebenfalls bekannte Lösung (CH-PS 456 649) sieht für Tiefdruckmaschinen einen Druck- oder Gegendruckzylinder vor, bei dem durch einen bestimmten Anpreßdruck die gewünschte gleichmäßige Druckverteilung nicht ohne weiteres erreicht werden kann. Dieses Problem wird dadurch vermieden, daß sich ein Mantel und der Walzenkern nur auf einer vorbestimmten Länge in der Walzenmitte berühren und die Walzen- und/oder die Mantelenden vom Mittelteil abweichende Profilierungen aufweisen.

Die eingangs bezeichnete Vorrichtung ist bekannt (DE 24 30 929 A1). Die bekannte Vorrichtung ist jedoch für den Papiertransport ungeeignet. Wenn ein Einzelblatt mit über seine Breite gezielt großen Klemmkräften transportiert werden soll, kommt es auch entscheidend auf den durch das Durchmesser-/Längenverhältnis definierten Schlankheitsgrad der Andrückwalzen an. Ein bestimmter Biegelinienverlauf kann nur bei einem vorgegebenen eindeutig definierten Schlankheitsgrad erreicht werden. Insofern ist eine Papierbahn bzw. ein Papier-Einzelblatt nicht mit einem bandförmigen Werkstück vergleichbar, weil an dem Papierstück selbst nichts verändert wird. Ein "Werkstück" ist ein Teil, an dem eine formgebende Gestaltung vorgenommen wird. Diese Bedingung erfüllt ein Blatt Papier nicht. Vor allen Dingen wird ein Blatt Papier nicht verformt. Ein solcher Vorgang wäre für ein Papierblatt schädlich. Es ist außerdem bekannt (GB-A-2 016 424), zum Separieren von einzelnen Blättern sog. Separierrollen anzuordnen, aufgrund deren ein Einzelblatt aus einem Stapel abgezogen werden kann. Hierbei werden federnde Separierrollen gegen Führungsrollen gedrückt, deren Federkraft jedoch erheblich begrenzt sein muß, um entsprechende Reibungskräfte auf das Papier zu übertragen. An die Durchbiegung einer Welle, um gleichmäßige Reibungskräfte über die Wellenlänge zu übertragen, ist nicht gedacht.

Der Erfindung liegt die Aufgabe zugrunde, bei langen, dünnen Friktionswalzenpaaren die Friktion über die gesamte Länge gleich groß zu gestalten.

Die gestellte Aufgabe wird bei der eingangs bezeichneten Vorrichtung erfindungsgemäß dadurch gelöst, daß die am Biegelinienverlauf innenliegende Andrückwalze unter Vorspannung aufgrund der an innenliegenden Andrückwalze angreitenden Stützkraft erzeugbar ist, wobei die innenliegende Andrückwalze jeweils starr mit ihren Walzenzapfen im Rahmen und die andere, gegenüberliegende 24 679 Andrückwalze jeweils an ihren Walzenzapfen mittels Rollenhebeln und an diesen eingehängten Zugfedern im Druckerrahmen drehgelagert sind, wobei die Rollenhebel drehbar im Druckerrahmen gelagert sind. Diese Lösung ist gegenüber den bekannten Lösungen wirtschaftlich billiger, weil weniger aufwendig an Teilen, die gefertigt und auf Lager gehalten werden müssen, und erzeugt gleichmäßig hohe Friktionskräfte.

Nach weiteren Merkmalen der Erfindung ist vorgesehen, daß die im Mittenbereich vorgesehene Stützkraft mittels einer am Druckerrahmen abgestützten Lagerrolle erzeugbar ist. Die Stützkraft ist hier durch die rollende Reibung besonders vorteilhaft übertragbar.

Weiterhin wird vorgeschlagen, daß die die Stützkraft im Mittenbereich erzeugende Lagerrolle selbst mittels an einer Rollenachse angreifenden Druckfedern abgestützt ist. Die Größe der Kraft kann hier über die Druckfedern eingestellt werden, wobei auch eine Abstimmung mit den an den Rollenhebeln eingehängten Zugfedern stattfindet.

Schließlich besteht eine Verbesserung der Erfindung darin, daß die die Stützkraft im Mittenbereich erzeugende Lagerrolle zusammen mit den Druckfedern in einem separaten Lagerträger angeordnet ist und daß der Lagerträger in einem Druckwiderlagergehäuse mittels Klemmflügeln befestigt ist, wobei im Druckwiderlagergehäuse Führungsnuten für den Lagerträger vorgesehen sind. Damit wird eine genaue Position der Lagerrolle eingehalten, was zur Parallelität der Beigelinien beiträgt. Ein Ausführungsbeispiel der Erfindung ist in der Zeichnung schematisch dargestellt und wird nachfolgend näher erläutert. Es ziegen:
- Fig. 1: einen Querschnitt durch die Papiereinführung und das Druckwiderlager eines Matrixdruckers,
- Fig. 2: die Andrückwalzen mit ihrem Biegelinienverlauf von zwei Friktionswalzen ohne die Erfindung (in etwa 100facher Vergrößerung der Biegehöhe),
- Fig. 3: die Andrückwalzen mit ihrem Biegelinienverlauf unter Einsatz der Erfindung (in etwa 100facher Vergrößerung der Biegehöhe),
- Fig. 4: einen Teilquerschnitt durch den Bereich der Walzenzapfen mit den Rollenhebeln und
- Fig. 5: einen horizontalen Teilschnitt durch die Partie mit dem Lagerträger.

Für eine Büromaschine, wie z.B. Matrixdrucker, wird eine Vorrichtung für den Papiertransport benötigt, die den übrigen Baugruppen des Matrixdruckers und dessen Abmessungen angepaßt ist. Ein Matrixdrucker weist in seinem gewöhnlichen Aufbau in Seitenplatinen drehbar gelagerte Friktionswalzen auf, die als Andrückwalzen 1 und 2 arbeiten. Eine oder beide der Andrückwalzen 1 und 2 ist drehangetrieben. Entsprechend dem Längen-/ Durchmesser-Verhältnis von 30 : 1 bis 50 : 1 besitzt die Andrückwalze 1 z.B. eine Stützkraft-Länge von 480 mm und einen Durchmesser von 14 mm und die Andrückwalze 2 einen Durchmesser von 12 mm. Auf der Andrückwalze 2 sind außerdem axial unverschiebliche, elastische Hülsen 3 angeordnet.

Einzelblätter oder Endlosbahnen 4 werden in Richtung 5 zwischen die Andrückwalzen 1 und 2 geführt und durch einen Kanal 6 vor ein Druckwiderlager 7, auf dem das Papier satt aufliegend durch den Druckkopf 8 bedruckt und durch die Friktionswalzen 9 und 10 wieder austransportiert werden. Die hier betrachteten Andrückwalzen 1 und 2 sind innerhalb eines Papierleitkörpers 22 angeordnet, der einen weiteren Papierkanal 12 mit Hilfe eines Profilstabes 13 bildet (Fig. 1).

Gemäß Fig. 2, in der die Andrückwalzen 1 und 2 ohne die Erfindung dargestellt sind, ergeben sich aufgrund der Lagerstützkräfte 14a und 14b im Druckerrahmen 15 eine positive Biegelinie 16 der Andrückwalze 1 und eine negative Biegelinie 17 der Andrückwalze 1 mittels jeweils eines Rollenhebels 18 und einer Zugfeder 19 am Druckerrahmen 15, wobei die Andrückwalze 1 über die Rollenhebel 18 und die Zugfedern 19 federnd gegen die Andrückwalze 2 gedrückt wird.

Da die Andrückwalzen 1 und 2 sehr lang sehr dünn sind und konstruktiv bedingt die Rollenhebel 18 nur außen angebracht werden können, werden die Andrückwalzen 1 und 2 in dem Mittenbereich 20 auseinandergedrückt.

Aufgrund der Erfindung (Fig. 3) wird eine Stützkraft 21 im Mittenbereich 20 gegen die Andrückwalze 2 angesetzt, so daß sich die negativ verlaufende Biegelinie 17 in eine positiv verlaufende Biegelinie 22 umwandelt. Die Stützkraft 21 kann errechnet oder empirisch ermittelt werden. Die Biegelinien 16 und 22 verlaufen hier weitestgehende parallel. Eine Erhöhung der Stützkraft 21 hat eine Vorspannung zur Folge, wobei die Andrückwalzen 1 und 2 sicher auf ihrer vollen Länge aneinanderliegen. Dementsprechend wird ein zugeführtes Einzelblatt oder eine Endlospapierbahn 4 auf ihrer vollen Breite gepreßt und angetrieben. Die Walzenzapfen 2a und 2b sind starr im Druckerrahmen 15 gelagert, die Walzenzapfen 1a und 1b der Andrückwalze 1 über die Rollenhebel 18 und die Zugfedern 19 am Druckerrahmens 15 befestigt sind. Die Stützkraft 21 im Mittenbereich 20 wird mittels am Druckerrahmen 15 bzw. an einem Druckwiderlagergehäuse 23 abgestützten Lagerrolle 24 erzeugt. Deren Rollenachse 24a ist über Druckfedern 25a und 25b gelagert. Die Lagerrolle 24 und die Druckfedern 25a und 25b sind in einem separaten Lagerträger 26 aufgenommen. Der Lagerträger 26 ist in dem Druckwiderlagergehäuse 23 mittels klemmflügeln 27a und 27b, die in Führungsnuten 28 eingreifen, befestigt.

## Patentansprüche

1. Vorrichtung für den Papiertransport von Einzelblättern und/oder Endlosbahnen in Büromaschinen, insbesondere in Matrixdruckern, mit in Seitenplatinen eines Rahmens (15) drehbar gelagerten und zumindest einzeln angetriebenen Friktionswalzen (1,2;9,10), die paarweise vorgesehen sind und die ein Längen-/Durchmesser-Verhältnis von 30 : 1 bis 50 : 1 aufweisen und aufgrund ihrer Lagerstützkräfte (14a,14b) im Rahmen (15) positiv bzw. negativ verlaufende Biegelinien (22;17) von erslen und zweiten Andrückwalzen (1,2) aufweisen, indem an einer der Andrückwalzen (1;2) im Mittenbereich (20) eine Stützkraft (21) angreift, derart, daß beide Biegelinien (17,22) annähernd parallel verlaufen,
dadurch gekennzeichnet.
daß die am Biegelinienverlauf innenliegende Andrückwalze (2) unter Vorspannung aufgrund der an der innenliegenden Andrückwalze (2) angreifenden Stützkraft (21) erzeugbar ist, wobei die innenliegende Andrückwalze (2) jeweils starr mit ihren Walzenzapfen (2a,2b) im Rahmen und die andere, gegenüberliegende Andrückwalze (1) jeweils an ihren Walzenzapfen (1a,1b) mittels Rollenhebeln (18) und an diesen eingehängten Zugfedern (19) im Druckerrahmen (15) drehgelagert sind, wobei die Rollenhebel (18) drehbar im Druckerrahmen (15) gelagert sind.

2. Vorrichtung nach Anspruch 1,
dadurch gekennzeichnet,
daß die im Mittenbereich (20) vorgesehene Stützkraft (21) mittels einer am Druckerrahmen (15) abgestützten Lagerrolle (24) erzeugbar ist.

3. Vorrichtung nach Anspruch 2,
dadurch gekennzeichnet,
daß die die Stützkraft (21) im Mittenbereich (20) erzeugende Lagerrolle (24) selbst mittels an einer Rollenachse (24a) angreifenden Druckfedern (25a,25b) abgestützt ist.

4. Vorrichtung nach den Ansprüchen 2 und 3,
dadurch gekennzeichnet,
daß die die Stützkraft (21) im Mittenbereich (20) erzeugende Lagerrolle (24) zusammen mit den Druckfedern (25a,25b) in einem separaten Lagerträger (26) angeordnet ist und daß der Lagerträger (26) in einem Druckwiderlagergehäuse (23) mittels Klemmflügeln (27a,27b) befestigt ist, wobei im Druckwiderlagergehäuse (23) Führungsnuten (28) für den Lagerträger (26) vorgesehen sind.

## Claims

1. A device for transporting individual sheets and/or endless webs of paper in office machines, in particular in matrix printers, with friction rollers (1, 2; 9, 10) which are rotationally mounted in side plates of a frame (15) and which are at least individually driven, which rollers are provided in pairs and have a length/diameter ratio of 30 : 1 to 50 : 1 and due to their bearing supporting forces (14a, 14b) in the frame (15) have positively or negatively running elastic lines (22; 17) of first and second feed rolls (1, 2), in that a supporting force (21) acts on one of the feed rolls (1; 2) in the central region (20) such that both elastic lines (17, 22) run approximately parallel,
characterised in that
the feed roll (2) lying on the inside of the path of the elastic line can be produced under initial tension due to the supporting force (21) acting on the inner feed roll (2), the inner feed roll (2) being rotationally mounted rigidly with its roller ends (2a, 2b) in the frame in each case and the other opposing feed roll (1) being rotationally mounted in the printer frame (15) in each case on its roller ends (1a, 1b) by means of roller levers (18) and tension springs (19) suspended thereon, the roller levers (18) being rotationally mounted in the printer frame (15).

2. A device according to Claim 1, characterised in that the supporting force (21) provided in the central region (20) can be generated by means of a bearing roller (24) supported on the printer frame (15).

3. A device according to Claim 2, characterised in that the bearing roller (24) producing the supporting force (21) in the central region (20) itself is supported by means of pressure springs (25a, 25b) acting on a roller spindle (24a).

4. A device according to Claims 2 and 3, characterised in that the bearing roller (24) generating the supporting force (21) in the central region (20) together with the pressure springs (25a, 25b) is located in a separate bearing holder (26) and that the bearing holder (26) is fastened in a print counter-surface housing (23) by means of clamping wings (27a, 27b), with guide grooves (28) for the bearing holder (26) being provided in the print counter-surface housing (23).

## Revendications

1. Dispositif pour le transport de feuilles individuelles et/ou de bandes sans fin dans des machines de bureau, en particulier dans des imprimantes matricielles, comportant des cylindres de friction (1,2 ; 9,10) logés de façon rotative dans des platines latérales d'un bâti (15) et au moins entraînés individuellement, qui sont prévus par paires et qui présentent un rapport entre la longueur et le diamètre de 30 pour 1 à 50 pour 1 et qui, en raison de leurs forces d'appui (14a, 14b) dans le bâti (15), présentent des lignes de flexion (22 ; 17) s'étendant positivement ou négativement des premier et second cylindres de pressage (1 ; 2), en ce qu'une force d'appui (21) agit sur l'un des cylindres de pressage (1 ; 2) dans la zone centrale (20), de sorte que les deux lignes de flexion (17,22) s'étendent sensiblement parallèlement,
caractérisé en ce que le cylindre de pressage (2), se trouvant à l'intérieur de la ligne de flexion, peut être créé sous une précontrainte, en raison de la force d'appui (21) agissant sur le cylindre de pressage (2) intérieur, le cylindre de pressage (2) intérieur étant, à chaque fois, monté rigidement avec ses tourillons de cylindre (2a,2b) dans le bâti, de façon à pouvoir tourner, et l'autre cylindre de pressage (1), lui faisant face, étant, à chaque fois, monté rotatif avec ses tourillons de cylindre (1a,1b) dans le bâti de l'imprimante (15), à l'aide de leviers à galet (18), et de ressorts de traction (19) accrochés à ces derniers, les leviers à galet (18) étant montés de façon à pouvoir tourner dans le bâti de l'imprimante (15).

2. Dispositif selon la revendication 1,
caractérisé en ce que la force d'appui (21), prévue dans la zone centrale (20), peut être engendrée au moyen d'un rouleau (24) prenant appui sur le bâti de l'imprimante (15).

3. Dispositif selon la revendication 2,
caractérisé en ce que le rouleau (24), qui engendre la force d'appui (21) dans la zone centrale (20), est supporté lui-même par des ressorts de pression (25a,25b) agissant sur un axe du rouleau (24a).

4. Dispositif selon les revendications 2 et 3,
caractérisé en ce que le rouleau (24), qui engendre la force d'appui (21) dans la zone centrale (20), est agencé, avec les ressorts de pression (25a,25b), dans un support de palier (26) séparé, et en ce que le support de palier (26) est fixé dans un boîtier de butée (23) au moyen d'ailes de serrage (27a,27b), des gorges de guidage (28) pour le support de palier (26) étant prévues dans le boîtier de butée (23).
